# EUROPÄISCHE PATENTSCHRIFT

(11) **EP 3 077 292 B1**
(45) Veröffentlichungstag und Bekanntmachung des Hinweises auf die Patenterteilung: **02.05.2018**
(21) Anmeldenummer: 14825096.2
(22) Anmeldetag: 25.11.2014
(51) Int. Cl.: B65B 69/00, B65B 31/00, B65B 3/00, B67C 9/00, B67C 3/02

(54) **VORRICHTUNG ZUM BEFÜLLEN EINES BEHÄLTNISSES**
APPARATUS FOR THE FILLING OF A CONTAINER
MACHINE DE REMPLISSAGE D'UN RÉCIPIENT

(30) Priorität: 06.12.2013 DE 102013022261
(43) Veröffentlichungstag der Anmeldung: 12.10.2016
(73) Patentinhaber: Leibinger GmbH, 79331 Teningen (DE)
(72) Erfinder: LEIBINGER, Benedikt, 79104 Freiburg (DE)
(74) Vertreter: Mehl-Mikus, Claudia
(86) Internationale Anmeldenummer: PCT/EP2014/003140
(87) Internationale Veröffentlichungsnummer: WO 2015/082055

(56) Entgegenhaltungen:
- DE-B- 1 199 649
- JP-A- H11 334 798
- JP-A- 2011 093 610
- US-A1- 2009 095 776

## Beschreibung

Die Erfindung betrifft eine Vorrichtung zum Befüllen eines Behältnisses mit einer insbesondere zum Verzehr bestimmten Flüssigkeit nach dem Oberbegriff des Anspruchs 1.

Zum Befüllen eines Behältnisses, insbesondere Flasche, mit einer zum Verzehr bestimmten Flüssigkeit, insbesondere Getränk, kann ein gegenüber der Flüssigkeit flüssigkeitsdichter sowie gasdichter, ballonartiger Körper eingesetzt werden. Das Grundprinzip zum Befüllen des Behältnisses besteht darin, daß zunächst der ballonartige Körper in das Behältnis eingeführt wird. Der ballonartige Körper wird anschließend mit Luft aufgebläht bis er an der Innenmantelfläche des Behältnisses anliegt. Indem somit der vollständig aufgeblähte ballonartige Körper den Innenraum des Behältnisses vollständig ausfüllt, befindet sich in dem Behältnis keine Luft mehr. Anschließend wird die Luft wieder aus dem ballonartigen Körper abgeführt. Dadurch entsteht zwischen dem ballonartigen Körper und der Innenmantelfläche des Behältnisses ein allmählich sich vergrößernder Raum, welcher mit der Flüssigkeit befüllt wird.

Beim Befüllen des Behältnisses besteht das Problem, dass sich der ballonartige Körper in der Art eines Luftballons aufbläht. Umgekehrt zieht sich der ballonartige Körper beim Abführen der darin befindlichen Luft wieder zusammen. Dieses periodische Aufblasen und wieder Zusammenziehen des Materials kann im Laufe der Zeit zu Verschleißerscheinungen beim ballonartigen Körper führen. Im Extremfall kann dies dazu führen, dass der ballonartige Körper undicht wird und platzt.

Befüllvorrichtungen für Flaschen an sich sind bekannt: So beschreibt die JP 2011 093610 A eine Vorrichtung zum Entleeren einer Flasche, die einen Stopfen mit zwei Öffnungen umfasst, der in den Flaschenhals eingesteckt wird. In einer ersten Öffnung ist ein Entleerrohr aufgenommen und durch die zweite Öffnung ist ein Luftzuführrohr in das Flascheninnere geführt, über das ein Ballon gestreift ist. Es ist vorgesehen, den Ballon mit Hilfe einer Pumpe o. ä. aufzublasen, sodass der Ballon expandiert wird und Flüssigkeit durch das Entleerrohr drückt. Auch die JP H11 334798 A beschreibt eine solche Vorrichtung, bei der allerdings der eingesetzte Ballon undehnbar ist. Weiter offenbart die US 2009/095776 A1 eine Vorrichtung, bei der ebenfalls ein Ballon in die zu entleerende Flasche eingebracht wird. Dort ist vorgesehen, eine Mehrzahl von Rippen, einen Schlauch, Noppen, eine Schnur oder ähnliches an der Oberfläche des Ballons vorzusehen. Hierdurch soll das Problem, das beim Entleeren hinsichtlich Bildung zweier voneinander abgetrennter fluidgefüllter Räume auftreten kann, verhindert werden.

Schließlich adressiert die DE 1 199 469 einen schwimmfähigen Behälter, der auf einfache Weise vollständig entleert werden kann, indem in seinem Inneren ein aufblasbarer Ballon untergebracht wird, der beim Entleeren expandiert wird. Damit sich keine Stauungen im Inneren bilden können, wird vorgeschlagen, den Ballon leicht konisch auszuführen, sodass sich der Ballon zum Entleerungsstutzen hin dehnt. Als weitere Maßnahme zur Beeinflussung des Aufblähverhaltens wird beschrieben, dass in den Ballon gezielt Verstärkungslagen, Fäden oder Gewebe eingebettet sein können.

Davon ausgehend liegt der Erfindung die Aufgabe zugrunde, eine Vorrichtung zum Befüllen eines Behältnisses mit einer insbesondere zum Verzehr bestimmten Flüssigkeit der eingangs angegebenen Art mit einem verschleißarmen ballonartigen Körper zu schaffen.

Die Aufgabe wird gelöst mit dem Gegenstand des Anspruchs 1.

Erfindungsgemäß wird eine Vorrichtung zum Befüllen eines Behältnisses mit einer insbesondere zum Verzehr bestimmten Flüssigkeit bereitgestellt, die sich durch einen verschleißarmen ballonartigen Körper auszeichnet. Der Kerngedanke dieses ballonartigen Körpers besteht darin, daß er bezüglich der Längsachse des Behältnisses um den Umfang herum gefaltet ist. Durch diese Faltung hat der ballonartige Körper um den Umfang herum eine größere Umfangslänge im Vergleich zu einem ungefalteten ballonartigen Körper. Durch die Faltung werden Faltentaschen bereitgestellt. Dies bedeutet, dass um den Umfang herum mehr Ballonmaterial vorhanden ist mit der Folge, dass bei einem elastischen Ballonmaterial eine geringere Dehnung des Ballonmaterials ausreicht, um an der Innenmantelfläche des Behältnisses zur Anlage zu kommen. Indem aber das Ballonmaterial nicht so sehr gedehnt werden muß und sich - anschließend - auch nicht mehr wieder so stark zusammenziehen muß, wird dadurch das Material geschont, und die Gefahr von Beschädigungen an dem Ballonmaterial ist auf ein Minimum reduziert. Erfindungsgemäß weist nun die Außenmantelfläche des ballonartigen Körpers eine Profilierung auf. Der Vorteil besteht darin, dass sich beim Aufblähen des ballonartigen Körpers keine gegeneinander abgedichteten Teilräume innerhalb des Behältnisses bilden können. Beim Befüllen des Behältnisses ist somit gewährleistet, dass sich beim Aufblähen des ballonartigen Körpers keine luftblasenartigen Räume innerhalb des Behältnisses zwischen dem ballonartigen Körper und der Innenmantelfläche des Behältnisses bilden können. Beim Entleeren des Behältnisses ist gleichermaßen gewährleistet, dass sich beim Aufblähen des ballonartigen Körpers keine flüssigkeitsgefüllten, abgeschlossenen Teilräume innerhalb des Behältnisses zwischen dem ballonartigen Körper und der Innenmantelfläche des Behältnisses bilden können. Es bleibt somit kein Flüssigkeitsrest im Behältnis zurück. Der Kerngedanke dieses Merkmals besteht somit darin, dass der ballonartige Körper auf seiner Außenmantelfläche eine spezielle Profilierung aufweist, wobei diese Profilierung sicherstellt, dass sich beim Aufblähen des ballonartigen Körpers an keiner Stelle um den Umfang dieses ballonartigen Körpers herum eine abgedichtete Barriere bildet, welche dicht an der Innenmantelfläche des Behältnisses anliegt. Die Profilierung der Außenmantelfläche des ballonartigen Körpers stellt nämlich sicher, dass sich auch bei maximal aufgeblähtem ballonartigen Körper durchgängige Kanäle bilden, die sich im Bereich des Bodens des Behältnisses bis hin zum Bereich der oberseitigen Öffnung des Behältnisses erstrecken. Diese durchgängigen Kanäle definieren im weitesten Sinne Bypassleitungen, durch die beim Befüllen die Luft bzw. beim Entleeren die Flüssigkeit entlangströmen kann, so dass die Luft bzw. die Flüssigkeit vollständig aus der Flasche entweicht. Dadurch ist eine einwandfreie Befüllung bzw. eine einwandfreie Entleerung des Behältnisses möglich, ohne dass sich irgendwelche toten, von den restlichen Bereichen hermetisch abgeschlossenen Luft- bzw. Flüssigkeitsblasen bilden können.

Erfindungsgemäß wird die Profilierung durch zumindest drei umfänglich voneinander beabstandete leistenartige Stege gebildet. Jeder dieser leistenartigen Stege ist mit dem ballonartigen Körper einstückig ausgebildet und steht über die eigentliche Mantelfläche des ballonartigen Körpers über. Wird somit der ballonartige Körper aufgebläht, so kommt zunächst jeder dieser leistenartigen Stege mit der Innenwandung des Behältnisses in Berührung. Um diesen Kontaktpunkt bzw. um diese Kontaktlinie herum schmiegt sich dann die eigentliche Mantelfläche des ballonartigen Körpers an der Innenwandung des Behältnisses an. Aufgrund der besonderen geometrischen Verhältnisse bleibt jedoch im Bereich zwischen dem Steg der eigentlichen Mantelfläche des ballonartigen Körpers immer ein Zwischenraum bzw. ein Kanal bestehen, durch den beim Befüllen die Luft bzw. beim Entleeren die Flüssigkeit entlangströmen kann. Dadurch, dass die Falten grundsätzlich abwechselnd Faltentaschen sowie Faltenberge bilden, die sich erfindungsgemäß in Längsrichtung des ballonartigen Körpers erstrecken, vorzugsweise exakt in Längsrichtung zwischen der oberen Öffnung des Behältnisses und dem unteren Boden, können vorteilhaft die Stege im Ausgangszustand des ballonartigen Körpers vor dem Aufblähen in den Faltentaschen verlaufen, die sich im Wesentlichen geradlinig von der Öffnung des Behältnisses bis zum Boden erstrecken. Es ist dabei nicht notwendig, dass jede der Faltentaschen jeweils mit einem Steg ausgestattet ist. Vorzugsweise sind nur ein paar der Taschen mit den Stegen ausgestattet, wobei diese gleichmäßig um den Umfang herum verteilt angeordnet sind. Der Vorteil der Anordnung der Stege in den Faltentaschen besteht darin, dass der Steg in der jeweiligen Faltentasche quasi verschwindet. Somit befindet sich der Steg nicht mehr im Ausgangszustand auf dem äußeren Umfang des ballonartigen Körpers. Dies bedeutet in der Konsequenz, dass der ballonartige Körper einen noch größeren Durchmesser aufweisen kann.

Gemäß einer weiteren Ausführungsform der erfindungsgemäßen Vorrichtung kann die Faltung in einer ersten Variante im Querschnitt bezüglich der Mittellängsachse des Systems gesehen um den Umfang herum wellenförmig oder zickzackförmig ausgebildet sein. Andere Faltenformen sind denkbar, solange die Umfangslinie des gefalteten ballonartigen Körpers im Vergleich zu einer reinen Kreislinie vergrößert ist.

Gemäß einer noch weiteren Ausführungsform der erfindungsgemäßen Vorrichtung kann die Faltung in einer zweiten Variante im Querschnitt als Lappen ausgebildet sein. Darunter ist zu verstehen, daß die Falten im Querschnitt gesehen relativ lang ausgebildet sind, wobei die beiden lappenförmigen Teile des Lappens im Ausgangszustand vor dem Aufblähen des ballonartigen Körpers aneinanderliegen und zusammengelegt sind. Dabei stehen jedoch die Lappen nicht radial ab, sondern liegen wie bei einem Regenschirm im zusammengeklappten Zustand am Außenumfang des ballonartigen Körpers an.

Gemäß einer weiteren Ausführungsform der erfindungsgemäßen Vorrichtung wird beim Aufblähen des ballonartigen Körpers dieser zunächst aufgefaltet und anschließend gedehnt. Konkret bedeutet dies, dass beim Aufblähen des ballonartigen Körpers sich dieser zunächst so entfaltet, dass keine Falten mehr vorhanden sind. Sobald dieser Zustand erreicht ist, wird der ballonartige Körper aufgrund der inneren Elastizität seines Materials gedehnt. Bei Behältnissen, welche im Öffnungsbereich einen geringeren Durchmesser aufweisen als im eigentlichen Körperbereich (wie dies beispielsweise bei Flaschen der Fall ist), kann es allerdings durchaus sein, daß in diesem Öffnungsbereich keine vollständige Entfaltung des ballonartigen Körpers stattfindet. In diesem Fall werden die Falten an die Innenwand des Behältnisses in diesem Öffnungsbereich gepreßt.

Eine Alternative hierzu ist folgende: Der Unterschied besteht darin, daß der ballonartige Körper nicht dehnbar ist. Dies bedeutet, daß ausgehend vom Ausgangszustand der ballonartige Körper ausschließlich entfaltet wird bis er seinen endgültigen aufgeblähten Zustand unter Anlage an der Innenwandung des Behältnisses einnimmt.

Gemäß einer noch weiteren Ausführungsform wird vorgeschlagen, dass in dem Kunststoffmaterial des ballonartigen Körpers Fasern eingebettet sind. Diese können dabei in Längsrichtung des Systems oder in Querrichtung oder netzförmig oder wild durcheinander eingebettet sein. Der Vorteil dieser Fasern besteht darin, dass für den Fall, dass der ballonartige Körper doch platzen sollte, evtl. auftretende Abbruchsstücke durch die Fasern gehalten werden. Die Fasern verhindern somit das Ablösen von Ballonfetzen. Außerdem können die Fasern dem ballonartigen Körper die notwendige ausreichende Steifigkeit verleihen, dass er ohne zusätzlichen Führungsstab oder Rohr in das Behältnis eingeführt werden kann. Die durch die Fasern erzielte Steifigkeit des ballonartigen Körpers übernimmt dabei die Führungsfunktion.

Gemäß einer nächsten Ausführungsform wird vorgeschlagen, dass die Fasern ein anderes Dehnvermögen aufweisen als das eigentliche Material des ballonartigen Körpers. Dadurch können die Fasern gezielt zur Formgebung im aufgeblasenen Zustand des ballonartigen Körpers eingesetzt werden.

Nach einer speziellen Ausführungsform hiervon können die längs eingebrachten Fasern aus weniger dehnbarem Material beim Aufblähen des ballonartigen Körpers dafür sorgen, dass die Umfangsdehnung größer ist als die Längsdehnung.

Ausführungsbeispiele einer erfindungsgemäßen Vorrichtung zum Befüllen eines Behältnisses mit einer insbesondere zum Verzehr bestimmten Flüssigkeit wird nachfolgend anhand der Zeichnungen beschrieben. In diesen zeigt:
- Fig. 1a: einen Längsschnitt durch das Behältnis in Form einer Flasche in der Grundstellung;
- Fig. 1b: eine Darstellung entsprechend der in Fig. 1a, bei welcher sich der ballonartige Körper im ausgefalteten, jedoch noch ungedehnten Zustand befindet;
- Fig. 1c: eine Darstellung entsprechend der in Fig. 1b, bei welcher sich der ballonartige Körper im ausgedehnten Endzustand befindet;
- Fig. 2a: einen Querschnitt durch die Flasche im Bereich der Mündung;
- Fig. 2b: einen Schnitt durch die Flasche im Bereich des eigentlichen Flaschenkörpers mit ausgefaltetem, jedoch noch ungedehntem ballonartigen Körper;
- Fig. 2c: eine Darstellung entsprechend der in Fig. 2b, bei der sich der ballonartige Körper im ausgedehnten Zustand befindet;
- Fig. 3: eine Darstellung entsprechend der Darstellungen in Fig. 2a mit einer modifizierten Faltung des ballonartigen Körpers.

Ein Behältnis 1 in Form einer Flasche weist einen unteren Boden 2 sowie eine obere Öffnung 3 auf. Dieses Behältnis 1 soll mit einer Flüssigkeit, nämlich einem Getränk befüllt werden.

Zum Befüllen des Behältnisses 1 wird ein ballonartiger Körper 4 in dieses Behältnis 1 eingeführt. Der ballonartige Körper 4 kann dabei auf ein - nicht dargestelltes - Rohr oder Führungsstab aufgezogen sein. Dieses Rohr oder Führungsstab ist jedoch für die Funktionsweise der Erfindung an und für sich irrelevant. Genau so gut kann kein Rohr oder Führungsstab vorhanden sein. In diesem Fall ist die innere Steifigkeit des ballonartigen Körpers 4 groß genug, dass er problemlos in die Öffnung 3 des Behältnisses 1 eingeführt werden kann.

Die Besonderheit des ballonartigen Körpers 4 besteht darin, dass er im Grundzustand - bezüglich der Mittellängsachse des Behältnisses 1 - um den Umfang herum Falten 5 aufweist. Diese Falten 5 sind insbesondere in der Darstellung gemäß Fig. 2a erkennbar, wenn also der ballonartige Körper 4 in das Behältnis 1 durch die obere Öffnung 3 hindurch eingeführt wird. Im dargestellten Ausführungsbeispiel sind die Falten 5 wellenförmig ausgebildet. Grundsätzlich können sie auch zickzackförmig ausgebildet sein oder eine andere Profilierung besitzen. Entscheidend ist nur, dass durch die Falten 5 die Umfangslänge des ballonartigen Körpers 4 im Vergleich zum reinen Kreisumfang vergrößert ist.

Die Falten 5 besitzen jeweils Faltentaschen 6, welche sich von der oberen Öffnung 3 des Behältnisses 1 bis zum Boden 2 erstrecken. Die Besonderheit dabei ist, dass sich bei manchen dieser in Längsrichtung sich erstreckenden Faltentaschen 6 Stege 7 befinden, die an das Material des ballonartigen Körpers 4 angeformt sind. Im dargestellten Ausführungsbeispiel sind insgesamt vier dieser Stege 7 vorgesehen. Es können jedoch auch mehr oder aber auch weniger Stege 7 sein.

Wie ausgeführt, wird der ballonartige Körper 4 vorzugsweise mittels des nicht dargestellten Rohres in das Behältnis 1 durch die Öffnung 3 hindurch in das Behältnis 1 eingeführt und schließt mit der Öffnung 3 des Behältnisses 1 dicht ab.

Anschließend wird der ballonartige Körper 4 mit einem Expansionsmedium, insbesondere mit Luft aufgebläht. Die Folge davon ist, dass zunächst der ballonartige Körper 4 mit seinen Falten 5 entfaltet wird. Diese Situation ist in Fig. 2b dargestellt. Nach dieser Entfaltung wird der ballonartige Körper 4 weiter aufgebläht. Aufgrund der Elastizität des ballonartigen Körpers 4 dehnt dieser sich in der Art eines Luftballons aus, und zwar so lange, bis er an der Innenmantelfläche des Behältnisses 1 anliegt. Diese Situation ist in Fig. 2c dargestellt. Dabei ist weiterhin erkennbar, dass im Bereich der Stege 7 sich zwischen dem ballonartigen Körper 4 und der Innenmantelfläche des Behältnisses 1 Kanäle 8 bilden. Entlang diesen Kanälen 8 kann insbesondere im Bodenbereich des Behältnisses 1 befindliche Luft nach oben hin entweichen.

In diesem Ausgangszustand für die Befüllung wird nunmehr das in dem ballonartigen Körper 4 befindliche Expansionsmedium wieder abgelassen. Dadurch bildet sich zwischen dem ballonartigen Körper 4 und dem Behältnis 1 ein Zwischenraum, welche allmählich mit Flüssigkeit befüllt wird. Der Vorteil dabei ist, dass die Flüssigkeit nicht mit Luft in Berührung gelangt. Schließlich wird der ballonartige Körper 4 wieder vollständig aus dem Behältnis 1 herausgezogen.

In Fig. 3 ist eine zweite Ausführungsform der Falten 5 des ballonartigen Körpers 4 dargestellt. Der Unterschied zu der vorbeschriebenen ersten Ausführungsform besteht darin, daß die Falten 5 statt der wellenförmigen oder zickzackförmigen Struktur als Lappen 9 ausgebildet sind. Dies bedeutet, daß die Falten 5 im Querschnitt gesehen relativ längliche Gebilde definieren, wobei die beiden Lappenelemente eines jeden Lappens 9 im Ausgangszustand aneinanderliegen. Darüber hinaus sind diese Lappen 9 in Umfangsrichtung angelegt.

Im dargestellten Ausführungsbeispiel sind zwei Lappen 9 vorgesehen. Es könnten grundsätzlich aber auch mehr als zwei Lappen 9 sein.

Zwischen den Lappen 9 befindet sich jeweils ein in Längsrichtung sich erstreckender Steg 7.

Der Vorteil hier mit den Falten 5 in Form von Lappen 9 besteht darin, dass die Umfangslänge im Vergleich zur wellenförmigen oder zickzackförmigen Form der Falten 5 vergrößert ist. Vorzugsweise ist dabei die innere Steifigkeit des Materials des ballonartigen Körpers 4 derart, dass nach dem Abführen der Expansionsluft der ballonartige Körper 4 selbständig wieder in seine Ausgangsform zurückkehrt, wie sie in Fig. 3 dargestellt ist.

Weiterhin ist es auch denkbar, dass die beiden zuvor beschriebenen Ausführungsformen miteinander kombiniert werden können, d. h. ein Teil der Falten 5 sind wellen- oder zickzackförmig und ein anderer Teil der Falten 5 sind als Lappen 9 ausgebildet.

Grundsätzlich wäre das vorbeschriebene System auch zum Entleeren des Behältnisses 1 verwendbar. Die Situation hier wäre dann wie folgt:
In dem Behältnis 1 befindet sich eine Flüssigkeit. Diese soll aus dem Behältnis 1 befördert werden. Zu diesem Zweck wird der ballonartige Körper 4 eingeführt und allmählich mit Luft aufgebläht. Dadurch wird die im Behältnis 1 befindliche Flüssigkeit aus der oberen Öffnung 3 hinausgedrückt.

Auch hier wird zunächst der ballonartige Körper 4 bezüglich seiner Falten 5 entfaltet. Nach der Entfaltung dehnt sich der ballonartige Körper 4 in der Art eines Luftballons aus. Auch hier ist durch die Kanäle 8 gewährleistet, daß sämtliche Flüssigkeit aus dem Behältnis 1 hinausgedrückt werden kann.

Nach dem vollständigen Entleeren des Behältnisses 1 wird der ballonartige Körper 4 wieder herausgezogen und kann zum Entleeren eines anderen Behältnisses 1 dienen.

### BEZUGSZEICHENLISTE

- 1: Behältnis
- 2: Boden
- 3: Öffnung
- 4: ballonartiger Körper
- 5: Falte
- 6: Faltentasche
- 7: Steg
- 8: Kanal
- 9: Lappen

## Patentansprüche

1. Vorrichtung zum Befüllen eines Behältnisses (1) mit einer insbesondere zum Verzehr bestimmten Flüssigkeit,
mit einem, an einer Halterung angeordneten, gegenüber der Flüssigkeit flüssigkeitsdichten sowie gasdichten, ballonartigen Körper (4),
wobei der ballonartige Körper (4) in eine Öffnung (3) des Behältnisses (1) einführbar und nach dem vollständigen Einführen die Halterung auf oder in der Öffnung (3) des Behältnisses festgelegt ist und wobei nach dem Einführen der ballonartige Körper (4) mit einem Expansionsmedium derart befüll- und aufblähbar ist,
dass der ballonartige Körper (4) an der Innenmantelfläche des Behältnisses (1) anliegt, wobei,
der ballonartige Körper (4) auf seiner Außenmantelfläche eine derartige Profilierung aufweist, dass im aufgeblähten Zustand des ballonartigen Körpers (4) im Bereich des Bodens (2) des Behältnisses (1) bis zum Bereich der oberseitigen Öffnung (3) des ballonartigen Körpers (4) durchgängige Kanäle (8) gebildet werden, in denen beim Befüllen im Behältnis (1) befindliche Luft entlangströmen kann oder in denen beim Entleeren die in dem Behältnis (1) befindliche Flüssigkeit entlangfließen kann, wobei die Profilierung durch zumindest drei leistenartige Stege (7) gebildet ist, die jeweils einstückig mit dem ballonartigen Körper (4) ausgebildet sind, und die über die Mantelfläche des ballonartigen Körpers (4) überstehen und die sich jeweils vom Bereich des unteren Bodens (2) bis zum Bereich der oberen Öffnung (3) erstrecken, **dadurch gekennzeichnet, dass** der ballonartige Körper (4) im Ausgangszustand vor dem Aufblähen um den Umfang herum gefaltet ist, wobei sich Faltentaschen (6) bilden,
wobei sich die Faltentaschen (6) der Falten (5) in Längsrichtung des ballonartigen Körpers (4) erstrecken und
die Stege (7) im Ausgangszustand des ballonartigen Körpers (4) vor dem Aufblähen in den Faltentaschen (6) der Falten (5) verlaufen.

2. Vorrichtung nach Anspruch 1,
**dadurch gekennzeichnet,**
**dass** die Falten (5) im Querschnitt wellenförmig oder zickzackförmig oder dgl. ausgebildet sind.

3. Vorrichtung nach Anspruch 1,
**dadurch gekennzeichnet,**
**dass** die Falten (5) im Querschnitt als Lappen ausgebildet sind, welche am Außenumfang des ballonartigen Körpers (4) anliegen.

4. Vorrichtung nach einem der Ansprüche 1 bis 3,
**dadurch gekennzeichnet,**
**dass** der ballonartige Körper (4) elastisch ausdehnbar ausgebildet ist und
**dass** beim Aufblähen des ballonartigen Körpers (4) dieser zunächst aufgefaltet und anschließend gedehnt wird.

5. Vorrichtung nach einem der Ansprüche 1 bis 3,
**dadurch gekennzeichnet,**
**dass** der ballonartige Körper (4) undehnbar ausgebildet ist und
**dass** beim Aufblähen des ballonartigen Körpers (4) dieser aufgefaltet wird.

6. Vorrichtung nach einem der vorstehenden Ansprüche,
**dadurch gekennzeichnet,**
**dass** in dem Kunststoffmaterial des ballonartigen Körpers (4) Fasern eingebettet sind.

7. Vorrichtung nach Anspruch 6,
**dadurch gekennzeichnet,**
**dass** die Fasern ein anderes Dehnungsvermögen aufweisen als das Kunststoffmaterial des ballonartigen Körpers (4).

8. Vorrichtung nach Anspruch 7,
**dadurch gekennzeichnet,**
**dass** die Fasern aus einem weniger dehnbaren Material bestehen als das Kunststoffmaterial des ballonartigen Körpers (4) und
**dass** die Fasern sich im Wesentlichen in Axialrichtung des ballonartigen Körpers (4) erstrecken.

## Claims

1. An apparatus for filling a container (1) with a liquid which is in particular intended for consumption, comprising a balloon-like body (4), which is arranged on a holder and which is liquid-tight as well as gas-tight with respect to the liquid, wherein the balloon-like body (4) can be inserted into an opening (3) of the container (1) and the holder is mounted to or in the opening (3) of the container after the complete insertion and wherein, after the insertion, the balloon-like body (4) can be filled and inflated with an expansion medium in such a way that the balloon-like body (4) abuts on the inner jacket surface of the container (1), wherein the balloon-like body (4) has such a profiling on its outer jacket surface that, in the inflated state of the balloon-like body (4) in the area of the bottom (2) of the container (1) to the area of the upper-side opening (3) of the balloon-like body (4), continuous channels (8) are formed, in which air located in the container (1) in response to the filling, can stream along, or in which the liquid located in the container (1) in response to the emptying can flow along, wherein the profiling is formed by means of at least three strip-like webs (7), which are each embodied integrally with the balloon-like body (4), and which protrude beyond the jacket surface of the balloon-like body (4) and which each extend from the area of the lower bottom (2) to the area of the upper opening (3), **characterised in that** in the initial state prior to the inflation, the balloon-like body (4) is folded around the circumference, wherein pleat pockets (6) are formed, wherein the pleat pockets (6) of the pleats (5) extend in the longitudinal direction of the balloon-like body (4) and the webs (7) run in the pleat pockets (6) of the pleats (5) in the initial state of the balloon-like body (4) prior to the inflating.

2. The apparatus according to claim 1, **characterised in that** the pleats (5) are embodied with a wave-shaped or zig-zag-shaped cross section or the like.

3. The apparatus according to claim 1, **characterised in that** in the cross section, the pleats are embodied as cloths, which abut on the outer circumference of the balloon-like body (4).

4. The apparatus according to any one of claims 1 to 3, **characterised in that** the balloon-like body (4) is embodied so as to be elastically stretchable and that, when inflating the balloon-like body (4), the latter is initially unfolded and is stretched subsequently.

5. The apparatus according to any one of claims 1 to 3, **characterised in that** the balloon-like body (4) is embodied so as to not be stretchable and that, when inflating the balloon-like body (4), the latter is unfolded.

6. The apparatus according to any one of the preceding claims **characterised in that** fibres are embedded in the plastic material of the balloon-like body (4).

7. The apparatus according to claim 6, **characterised in that** the fibres have a different ductility than the plastic material of the balloon-like body (4).

8. The apparatus according to claim 7, **characterised in that** the fibres consist of a material, which is less stretchable than the plastic material of the balloon-like body (4) and that the fibres extend substantially in the axial direction of the balloon-like body (4).

## Revendications

1. Dispositif de remplissage d'un récipient (1) avec un liquide en particulier destiné à la consommation,
comprenant un corps (4) en forme de ballon disposé sur une fixation, étanche aux liquides et aux gaz,
dans lequel le corps (4) en forme de ballon peut être introduit dans une ouverture (3) du récipient (1) et être fixé après introduction de la fixation complète sur ou dans l'ouverture (3) du récipient et
dans lequel le corps (4) en forme de ballon peut être rempli et gonflé avec un agent d'expansion après l'introduction,
le corps (4) en forme de ballon repose sur la surface d'enveloppe intérieure du récipient (1), dans lequel le corps (4) en forme de ballon présente sur sa surface d'enveloppe extérieure un profilage tel que lorsque le corps (4) en forme de ballon est dans l'état gonflé, des canaux (8) traversants sont formés au niveau du fond (2) du récipient (1) jusqu'au niveau de l'ouverture (3) supérieure du corps (4) en forme de ballon, dans lesquels de l'air présent dans le récipient (1) peut s'écouler lors du remplissage ou dans lesquels le liquide présent dans le récipient (1) peut s'écouler lors du vidage, dans lequel le profilage est formé par au moins trois montants (7) en forme de baguette qui sont chacun conçus d'une seule pièce avec le corps (4) en forme de ballon et qui dépassent de la surface d'enveloppe du corps (4) en forme de ballon et s'étendent respectivement du fond inférieur (2) jusqu'au niveau de l'ouverture (3) supérieure,
**caractérisé en ce que** le corps (4) en forme de ballon est plié sur tout son pourtour dans l'état de départ avant le gonflage, ce qui forme des poches de pli (6), dans lequel les poches (6) des plis (5) s'étendent dans le sens longitudinal du corps (4) en forme de ballon et les montants (7) passent dans les poches (6) des plis (5) dans l'état de départ du corps (4) en forme de ballon avant le gonflage.

2. Dispositif selon la revendication 1, **caractérisé en ce que** les plis (5) sont ondulés ou en zigzag en section ou formés de manière similaire.

3. Dispositif selon la revendication 1, **caractérisé en ce que** les plis (5) sont formés en tant que feuilles en section qui reposent sur le pourtour extérieur du corps (4) en forme de ballon.

4. Dispositif selon l'une des revendications 1 à 3, **caractérisé en ce que** le corps (4) en forme de ballon est conçu en étant expansible élastiquement et que lors du soufflage du corps (4) en forme de ballon, celui-ci est d'abord déplié puis dilaté.

5. Dispositif selon l'une des revendications 1 à 3, **caractérisé en ce que** le corps (4) en forme de ballon est conçu non expansible et que lors du soufflage du corps (4) en forme de ballon, celui-ci est déplié.

6. Dispositif selon l'une des revendications précédentes, **caractérisé en ce que** des fibres sont enchâssées dans le matériau plastique du corps (4) en forme de ballon.

7. Dispositif selon la revendication 6, **caractérisé en ce que** les fibres présentent un autre pouvoir de dilatation que le matériau plastique du corps (4) en forme de ballon.

8. Dispositif selon la revendication 7, **caractérisé en ce que** les fibres sont composées d'un matériau moins expansible que le matériau plastique du corps (4) en forme de ballon et que les fibres s'étendent essentiellement dans le sens axial du corps (4) en forme de ballon.
